# EUROPÄISCHE PATENTSCHRIFT

(11) **EP 0 116 868 B1**
(45) Veröffentlichungstag und Bekanntmachung des Hinweises auf die Patenterteilung: **17.12.1986**
(21) Anmeldenummer: 84100621.6
(22) Anmeldetag: 20.01.1984
(51) Int. Cl.: E05B 19/00

(54) **Schlüssel**
Key
Clef

(30) Priorität: 19.02.1983 DE 3305822
(43) Veröffentlichungstag der Anmeldung: 29.08.1984
(73) Patentinhaber: Wolter, Heinz, D-51515 Kürten (DE)
(72) Erfinder: Wolter, Heinz, D-51515 Kürten (DE)
(74) Vertreter: Rieder, Hans-Joachim, Dr.

## Beschreibung

Die Erfindung betrifft einen Schlüssel mit einem Schlüsselschaft und einer Handhabe, wobei das Ende des Schlüsselschaftes in einen zur Schmalseite der Handhabe gerichteten Schacht formschlüssig eingeschoben und dort durch eine auslösbare Steck-Rast-Verbindung zwischen Schlüsselschaft und Handhabe gefesselt ist.

Ein Schlüssel der eingangs genannten Art ist aus der US-A-3 797 291 bekannt, dessen Schlüsselschaft einen der Befestigung in der Handhabe dienenden Einsteckbereich aufweist, der als ein Steg mit abgerundetem Ende ausgebildet ist. Zur Befestigung des Schlüsselschaftes an der Handhabe wird der Steg in einen an der Handhabe ausgebildeten Schacht formschlüssig eingeschoben. Der Steg weist zwei Schmalseiten auf, von denen jeweils eine teilkreisförmige Vertiefung ausgeht, die zur Aufnahme eines am Ende paßgerecht abgerundeten Rastschiebers dient, der verschieblich in der Handhabe geführt ist. Der Formschluß des Schlüsselschaftes in dem Schacht der Handhabe ist nicht zufriedenstellend, da nur eine relativ geringe Anlagefläche an den Schmalseiten des Steges zur Verfügung steht, wodurch eine zwischen Schlüsselschaft und Handhabe angestrebte Wackelfreiheit nicht erzielt werden kann.

Ein aus der US-A-3 349 589 bekannter Schlüssel weist einen Schlüsselschaft auf, dessen Einsteckbereich breiter als sich der daran anschließende mit Schließkerben versehene Bereich ausgebildet ist. Zur Befestigung des Schlüsselschaftes an einer Handhabe ist ein U-förmiger Haltekörper vorgesehen, an dessen Schenkelenden abgerundete Vorsprünge vorgesehen sind. die in entsprechende Vertiefungen des Einsteckbereiches eingreifen. Uber den Haltekörper wird ein die Handhabe bildendes Gehäuse geschoben, wodurch ein Auseinanderspreizen des U-förmigen Haltekörpers verhindert wird, so daß die Vorsprünge fest in den entsprechenden Vertiefungen des Schlüsselschaftes eingreifen. Auch hier besteht nur eine relativ geringe Anlagefläche zwischen dem Einsteckbereich des Schlüsselschaftes und dem Haltekörper, was aus den relativ geringen Abmessungen der Schmalseiten des Einsteckbereichs resultiert, so daß ein wackelfreier Sitz des Schlüsselschaftes in der Handhabe nicht gewährleistet ist. Überdies sitzt auch der Haltekörper mit Spiel in dem die Handhabe bildenden Gehäuse, so daß hierdurch die Möglichkeit von Relativbewegungen zwischen Schlüsselschaft und Gehäuse verstärkt wird.

Der Erfindung liegt daher die Aufgabe zugrunde, einen Schlüssel der eingangs genannten Art zu schaffen wobei eine besonders gebrauchsstabile, wackelfreie Verbindung zwischen Schlüsselschaft und Handhabe mit einfachen Mitteln erzielt werden soll.

Diese Aufgabe wird erfindungsgemäß dadurch gelöst, daß der Schlüsselschaft an seinem Einsteckende gabelförmig gestaltet ist und daß in seine Gabelöffnung formschlüssig eine Rippe der Handhabe eintritt. Hierdurch ist eine besonders gebrauchsstabile Steckverbindung mit einfachen Mitteln erreicht, da durch die Gabelöffnung zwei weitere Schmalkantenabschnitte -insgesamt somit also vier- geschaffen werden, die der Abstützung des Einsteckendes an den Schachtwänden und Rippenwandungen dienen.

Dadurch, daß weiter der Einsteckbereich für den gegabelten Schaft brückenförmig vom Rand eines Deckels der Handhabe überfangen ist, steht für den Einsteckbereich eine relativ große Materialanhäufung zur Verfügung. Außerdem kann der Deckel dünnwandiger und somit clipsgünstiger gestaltet werden.

Insgesamt ist somit ein fester, wackelfreier Halt zwischen Schlüsselschaft und Handhabe gewährleistet. Bei der erfindungsgemäßen Ausgestaltung ist es nicht erforderlich, den Einsteckbereich besonders breit auszubilden (US-A-3 349 589) oder den Bereich des Schlüsselschaftes, der an die Handhabe angrenzt, beidseitig laschenförmig zu verbreitern. um einen Anschlag für einen elastischen, zwischen Schlüsselschaft und Handhabe angeordneten Stützkörper vorzusehen, (US-A-3 797291) so daß hinreichend Raum vorhanden ist, um in die Handhabe eine elektrische Leuchte zu integrieren, ohne daß in deren Strahlengang Teile des Schlüssels ragen.

Um trotz gabelförmiger Ausbildung des Schaft-Einsteckendes eine narrensichere Zuordnung im Hinblick auf die richtige Lage zur Rastverbindungsstelle zu gewährleisten, ist schließlich so vorgegangen worden, daß der eine, die Vertiefung aufweisende Gabelzinken des gegabelten Schaftes eine andere, insbesondere größere Breite aufweist als der andere Gabelzinken.

Eine vorteilhafte Ausbildung zeichnet sich dadurch aus, daß die Rastverbindungsstelle an der Schmalkante des Schlüsselschaftes liegt und von einem schrägliegend zum Schaft unter Federwirkung verlagerbaren Schieber gebildet ist, der formschlüssig in eine von der Schmalseite des Schlüsselschaftes ausgehende Vertiefung eintritt. Diese Bauform läßt einen relativ großen Verlagerungsweg des Schiebers mit einer lang bemessenen Druckfeder zu. Zum Zwecke des Einsteckens ist lediglich der Schieber so zu verlagern, daß er den Schachtquerschnitt freigibt. Von Vorteil erweist es sich, daß die Vertiefung als Eckaussparung ausgebildet ist. Große, am Schlüsselschaft auftretende Kräfte, können daher schadlos aufgenommen werden. Ein ungewolltes Herausziehen des Schlüsselschaftes kann daher nicht auftreten. Damit das Zusammenfügen von Handhabe und Schlüsselschaft werkzeuglos geschehen kann, verläuft die Stirnfläche des Schiebers spitzwinklig zur Schlüsselschaft-Einsteckrichtung. Bei einem Einführen des Schlüsselschaftes beaufschlagt dessen Stirnkante im entsprechenden Bereich die Stirnfläche des Schiebers und führt dabei zu einer fallenartigen Ausweichbewegung des Schiebers, welcher dann vorschnellt, wenn die Vertiefung des Schlüsselschaftes im Schieberweg liegt. Um eine gute Angriffsfläche beim Zurückdrücken des Schiebers zu erhalten, verläuft die Stirnfläche des Schiebers dachförmig abgewinkelt.

Eine Auswechselbarkeit des Schlüsselschaftes läßt sich bei einer vorteilhaften Variante dadurch erreichen, daß die Rastverbindungs-Stelle von einem in Querrichtung der Handhabe entgegen Federwirkung verlagerbaren Dorn mit einer zur einen Handhaben-Breitseite freiliegenden Betätigungsfläche gebildet ist, wobei der Dorn mit einem Teil seines Umfanges formschlüssig in eine von der Schmalseite des Schlüsselschaftes ausgehende Vertiefung eintritt. Zum Zwecke des Einsetzens des Schlüsselschaftes ist die Betätigungsfläche zu beaufschlagen. Der Dorn tritt aus dem Schachtbereich und läßt das Einschieben des Schlüsselschaftes zu. Sobald die Vertiefung des Schlüsselschaftes mit dem Dorn fluchtet, kann dieser zufolge Federbeaufschlagung in die Arretierstellung treten. Das Herausziehen des Schlüsselschaftes muß danach willensbetont erfolgen, und zwar nach vorangehender Verlagerung des Dornes.

Um jede ungewollte Verschiebung des Dornes auszuschließen, ist die versenkt angeordnete Betätigungsfläche querschnittskleiner als die Querschnittsfläche des Dornes im Bereich des Formschlusses ausgebildet.

Die einfache Verlagerung des Schiebers läßt sich dadurch erreichen, daß neben dem Schacht eine vor dem Stirnende des Schiebers mündende Werkzeug-Einstecköffnung vorgesehen ist. Durch diese läßt sich ein stiftförmiges Werkzeug hindurchführen, wodurch der Schieber entgegen seiner Federbeaufschlagung verlagert werden kann. Die Abwinklung ist dabei so gewählt, daß die fallenartige Ausweichbewegung des Schiebers nicht beeinträchtigt ist.

Eine Möglichkeit zur Erzeugung der Rastverbindung besteht darin, daß die formschlüssig eingreifende Umfangsfläche des Dornes zylindrisch gestaltet ist. Jedoch kann auch eine solche Ausgestaltung vorliegen, daß die formschlüssig eingreifende Umfangsfläche von einem Eckabschnitt des Dornes gebildet ist.

Nachstehend werden Ausführungsbeispiele der Erfindung anhand der Fig. 1-8 erläutert. Es zeigt
Fig. 1 einen Schlüssel in Seitenansicht mit einer eine Leuchte aufweisenden Handhabe bei abgenommenem Deckel und teilweise gebrochen dargestellter Knopfzellenbatterie sowie gebrochen dargestelltem Schlüsselschaft,
Fig. 2 den Deckel in Innenansicht,
Fig. 3 einen Schnitt gemäß der Linie 111-111 in Fig. 1,
Fig. 4 einen Schlüssel gemäß einem anderen Ausführungsbeispiel in Seitenansicht,
Fig. 5 einen Querschnitt durch die Handhabe des Schlüssels in Fig. 4 und
Fig. 6 eine der Fig. 5 entsprechende Darstellung, wobei ein der Rastverbindung dienender Dorn unter Freigabe des Schlüsselschaftes verlagert ist.

Der Schlüssel setzt sich gemäß Fig. 4 aus einem Schlüsselschaft 1 und einer Handhabe 2 zusammen. Der Schlüsselschaft 1 ist an seinen Schmalkanten mit einer Anzahl von Schließkerben 3 ausgestattet, die zum Einordnen der Zuhaltungen eines nicht dargestellten Schließzylinders dienen.

Die Handhabe 2 ist als Leuchte gestaltet. Zu diesem Zweck setzt sich die Handhabe, gemäß dem Ausführungsbeispiel der Fig. 4-8, aus einem Leuchtengehäuse 4 und einem dieses verschließenden Deckel 5 derart zusammen, daß das Leuchtengehäuse 4 - in Querrichtung des Schlüsselschaftes 1 gesehen - dicker ausgebildet ist als der Deckel 5 (Fig. 5,6). Von der dem Deckel 5 zugekehrten Breitfläche des Leuchtengehäuses 4 geht eine topfartige Vertiefung 6 aus (Fig.1) Am Boden derselben erstreckt sich eine Kontaktplatte 7, von der eine Kontaktfahne 7' abgewinkelt ist, die den stirnseitigen Kontaktpunkt 8 einer Glühlampe 9 beaufschlagt. Letztere befindet sich hinter einer Öffnung 10, die parallel zu einem Schacht 11 zur Aufnahme des Schlüsselschaftes 1 liegt. In konzentrischer Anordnung zur Vertiefung 6 erstreckt sich eine von der Breitfläche des Leuchtenhäuses ausgehende Ringnut, in die eine vom Deckel 5 ausgehende Ringrippe in Klemmsitz eintritt und somit den Deckel 5 am Leuchtenhäuse 4 fixiert. Der Deckel 5 weist eine durchgehende Öffnung 14 für eine zu seiner Breitseite freiliegenden Betätigungstaste 15 auf. Diese umhüllt teilweise eine Knopfzellenbatterie 16, gegen deren Boden eine Kegelfeder 17 drückt. Letztere stützt sich an der Kontaktplatte 7 ab. Durch Beaufschlagung der Betätigungstaste 15 wird die Knopfzellenbatterie 16 mitgenommen und somit die Glühlampe 9 zum Leuchten gebracht. Nach Loslassen der Betätigungstaste 15 führt die Kegelfeder 17 die Knopfzellenbatterie 16 mit Betätigungstaste 15 in die Ausgangsstellung zurück.

Der Schacht 11 ist dem Querschnitt des Endes 18 des Schlüsselschaftes 1 angepasst. Von einer Schmalkante des Schlüsselschaft-Endes geht eine gerundete Vertiefung 20 aus. Die Rundung ist der Umfangsfläche eines in Querrichtung der Handhabe 2 verlagerbaren Dornes 21 angepasst. Letzterer ist in einer topfartigen Querbohrung 22 des Leuchtengehäuses 4 geführt und wird von einer Druckfeder 23 beaufschlagt, die sich am Boden der Querbohrung 22 abstützt und die in eine Sackbohrung 24 des Dornes 21 teilweise eintaucht. Der Dorn 21 setzt sich in einen querschnittskleineren Abschnitt 25 fort, der sich in einer Bohrung 26 des Deckels 5 führt. Dieser Abschnitt 25 geht in eine querschnittskleinere abgesetzte Betätigungsfläche 27 über, für welche der Deckel 5 eine formangepaßte Öffnung 28 besitzt. Bei in den Schacht 11 eingesetztem Schlüsselschaft 1 greift der Dorn 21 formschlüssig in die Vertiefung 20 ein und verhindert ein Abziehen des Schlüsselschaftes 1. In dieser Stellung überragt die Betätigungsfläche 27 des Dornes 21 nicht die Deckelaußenfläche, vergl. Fig. 5, so daß eine ungewollte Verlagerung des Dornes nicht stattfinden kann.

Das Einschieben bzw. Herausziehen des Schlüsselschaftes 1 erfordert eine Verlagerung des Dornes 21 entgegen Federbelastung. Hierzu ist, wie Fig. 6 veranschaulicht, die Betätigungsfläche 27 mittels eines Werkzeugs 29 zu beaufschlagen, wobei der Dorn 21 außer Eingriff mit der Vertiefung 20 des Schlüsselschaft-Endes 18 gelangt. Es ist ebenfalls aus Fig. 6 ersichtlich, daß dann der querschnittskleinere Abschnitt 25 des Dorns 21 nicht in die Vertiefung 20 hineinragt. Der Schlüsselschaft 1 ist somit abziehbar. In den freigewordenen Schacht kann dann ein neuer Schlüsselschaft eingesetzt werden, wobei ebenfalls der Dorn 21 in die Ausweichstellung unter Freigabe des vollständigen Schachtquerschnitts zu bringen ist.

Nach einem Ausführungsbeispiel gemäß Fig. 1-3 bildet ein scheibenförmiges Leuchtengehäuse 31 einen zu seiner einen Schmalseite hin offenen Schacht 36 aus. Dieser ist dem Querschnitt des Endes des Schlüsselschaftes 1' angepaßt. Von der Schmalseite des Schlüsselschaft-Endes geht eine als Eckaussparung ausgebildete Vertiefung 37 aus.

Die Vertiefung 37 wirkt zusammen mit einem schrägliegend zum Schacht 36 verlagerbaren Schieber 38. Aufgenommen wird der Schieber 38 von einer schräg zum Schacht gerichteten Längsnut 39 des Leuchtenhäuses 31. Eine Druckfeder 40 belastet den Schieber 38 in Richtung des Schachtes 36. Fig. 1 veranschaulicht, daß die Schieber-Stirnfläche 42 spitzwinklig zur Schaft-Einsteckrichtung verläuft.

Bei dieser Version ist es möglich, den Schlüsselschaft 1' ohne Zuhilfenahme eines Werkzeugs vollständig in den Schacht 36 hineinzuschieben. Dabei beaufschlagt das Stirnende 18" des Schlüsselschafts l' die in den Schacht 36 hineinragende Stirnfläche 42 des Schiebers 38 und verlagert diesen entgegen Federbelastung. Sobald die Eckaussparung 37 mit dem Schieber 38 fluchtet, kann dieser in die in Fig. 1 veranschaulichte Stellung vorschnellen, wobei ein Formschluß zwischen dem Schlüsselschaft 1' und dem Schieber 38 erzeugt wird. Durch Zug am Schlüsselschaft läßt sich dieser Formschluß nicht aufheben. Ein Zug am Schlüsselschaft verstärkt vielmehr den Formschluß.

Der Schlüsselschaft l' verläuft radial zum Leuchtengehäuse 31. Sein Einsteckende ist, wie Fig. 1 zeigt, entnehmbar sowie gabelförmig ausgebildet. Die so gebildeten Gabelzinken sind mit 48 und 49 bezeichnet. Der das Einsteckende des Schlüsselschaftes 1' aufnehmende Schacht 36 des Leuchtenhäuses 31 bildet eine Rippe 50 aus, die formschlüssig in die Gabelöffnung 51 eintritt. Der Schacht 36 berücksichtigt die entsprechende Querschnittsgröße der Gabelzinken 48. Zufolge der in die Gabelöffnung 51 ragenden Rippe 50 sind zwei weitere, in Steckrichtung des Schlüsselschaftes 1' liegende Stützflächen geschaffen. Die quer zur Steckrichtung liegende Bodenfläche der Gabelöffnung 51 kann anschlagbegrenzt gegen das korrespondierende Stirnende des Leuchtengehäuserandes treten (nicht bezeichnet), so daß zusätzlich zu den vor den Stirnenden der Gabelzinken 48, 49 liegenden, also vom Boden des Schachtes 36 gebildeten Anschlagflächen eine dritte Anschlagfläche vorliegt.

Die Vertiefung 37 wirkt auch hier, wie oben beschrieben, mit dem schrägliegend zum Schacht 36 verlagerbaren Schieber 38 zusammen, welcher federbelastet sperrend in die Vertiefung 37 an der außenliegenden Schmalkante des einen Gabelzinkens 48 eingreift. Das Lösen des Schlüsselschaftes 1' erfolgt über eine leicht über die Bodenfläche des Leuchtengehäuses 31 vorstehende, also frei zugängliche Betätigungshandhabe 52 (vergl. Fig. 3). Es handelt sich um einen mit dem Schieber38 verbundenen Querzapfen, der durch ein in Schieberverlagerungsrichtung liegendes Langloch 53 hindurchreicht und z. B. mit dem Fingernagel verlagert werden kann.

Der die Vertiefung 37 aufweisende Gabelzinken 48 besitzt eine größere Breite B als die b des anderen Gabelzinkens 49. Demzufolge ist einerseits der Materialverlust der als Kerbung ausgebildeten Vertiefung 37 ausgeglichen; andererseits daher liegt aber eine unverwechselbare, narrensichere Steckzuordnung vor, so daß der die Rastverbindungs-Stelle aufweisende Gabelzinken ausschließlich lagegerecht eingeführt werden kann.

Das Leuchtengehäuse 31 ist dicker als der zugehörige, aufklipsbare Deckel 54 ausgebildet, in dessen zentraler, durchgehender Öffnung 14 sich die die Knopfzelle 16 hütchenartig überfangende Betätigungstaste 15 anschlagbegrenzt führt.

Der schlüsselschaftseitige Randbereich des randverklipsten Deckels 54 ist so geformt, daß er den relativ wandungsdicken Einsteckbereich für den gegabelten Schlüsselschaft 1' brückenartig überfängt (vergl. Fig. 3). Der Deckelrand ist in diesem Bereich bis auf Höhe der Innenseite des Deckels 54 zurückgeschnitten. Die in diesen brückenförmigen Ausschnitt reichende Verdickung des Leuchtengehäuses 31 bildet eine Drehsicherung für den Deckel 54.

Von der dem Deckel 54 zugekehrten Breitfläche des Leuchtengehäuses 31 geht die topfförmige Vertiefung 6 aus. Am Boden derselben erstreckt sich die stromleitende Kontaktplatte 7 mit in Richtung der Glühlampe 9 weisender Kontaktfahne 7'. Über eine den Rand der Knopfzellenbatterie 16 tangierende, ebenfalls leitende, in Querrichtung federfähige Zunge 55 wird der Stromkreis geschlossen. Dazu ist es lediglich erforderlich, die von der Kegelfeder 17 angehobene Knopfzellenbatterie 16 in Richtung des Gehäusebodens zu drücken, so daß deren Mittenkontakt die Kontaktplatte 7 berührt. Zwischen Kegelfeder und Mittenkontakt besteht keine leitende Brücke.

Zur montagegünstigen, lagesicheren Zuordnung der Kontaktplatte 7 weist diese randseitig mehrere, im wesentlichen in gleicher Winkelverversetzung angeordnete Krallen 56 auf, die sich in der zylindrischen Wandung der Vertiefung 6 lagesichernd eingraben.

## Patentansprüche

1. Schlüssel mit einem Schlüsselschaft (1, 1') und einer Handhabe (2), wobei das Ende des Schlüsselschafts (1, 1') in einen zur Schmalseite der Handhabe (2) gerichteten Schacht (11, 36) formschlüssig eingeschoben und dort durch eine auslösbare Steck-Rast-Verbindung zwischen Schlüsselschaft (1, 1') und Handhabe (2) gefesselt ist, dadurch gekennzeichnet, daß der Schlüsselschaft (1, 1') an seinem Einsteckende gabelförmig gestaltet ist und daß in seine Gabelöffnung (51) formschlüssig eine Rippe (50) der Handhabe (2) eintritt.

2. Schlüssel nach Anspruch 1, dadurch gekennzeichnet, daß das gabelförmige Einsteckende von zwei Gabelzinken (48, 49) gebildet wird, von denen der eine Gabelzinken (48) eine Rastvertiefung (37) aufweist und gegenüber dem anderen Gabelzinken (49) eine andere, insbesondere größere Breite (B) aufweist.

3. Schlüssel nach Anspruch 1 oder 2, dadurch gekennzeichnet, daß die Rastverbindungs-Stelle an der Schmalkante des Schlüsselschaftes (1') liegt und von einem schrägliegend zum Schacht (36) unter Federwirkung verlagerbaren Schieber (38) gebildet ist, der formschlüssig in eine von der Schmalseite des Schlüsselschaftes (1') ausgehende Vertiefung (37) eintritt, welche als Eckaussparung ausgebildet ist, wobei die Stirnfläche (42) des Schiebers (38) spitzwinklig zur Schlüsselschaft-Einsteckrichtung verläuft und dachförmig abgewinkelt ist.

4. Schlüssel nach Anspruch 1 oder 2, dadurch gekennzeichnet, daß die Rastverbindungsstelle von einem in Querrichtung der Handhabe (2) entgegen Federwirkung verlagerbaren Dorn (21) mit einer zur einen Handhaben-Breitseite freiliegenden Betätigungsfläche (27) gebildet ist, wobei der Dorn (21) mit einem Teil seines Umfangs formschlüssig in eine von der Schmalseite des Schlüsselschafts (1) ausgehende Vertiefunq (20) eintritt.

## Claims

1. A key having a key shank (1, T) and a handle (2), where the end of the key shank (1, 1') is inserted with a close fit into a socket (11, 36) directed towards the narrow side of the handle (2) and is fixed there by a reasable plug-in catch connection between the key shank (1, 1') and the handle (2), characterized in that the key shank (1, 1') at the plug-in end of it is made fork-shaped and that a rib (50) on the handle (2) enters with a close fit into the opening (51) in the said fork.

2. A key as in Claim 1, characterized in that the fork-shaped plug-in end is formed of two prongs (48,49) of the fork, of which the one prong (48) of the fork exhibits a catch recess (37) and with respect to the other prong (49) of the fork exhibits a different, in particular a greater width (B).

3. A key as in Claim 1 or 2, characterized in that the place of the catch connection lies at the narrow edge of the key shank (1') and is formed by a slider (38) which lies obliquely to the socket (36) and is displaceable under spring action and which enters with a close fit into a recess (37) which starts from the narrow side of the key shank (1') and which is made as a sharp notch, the endface (42) of the slider (38) running at an acute angle to the direction of plugging-in the key shank and being angled in a roof-shape.

4. A key as in Claim 1 or 2, characterized in that the place of the catch connection is formed by a pin (21) displaceable against spring action in the direction transverse to the handle (2) and having an actuation area (27) exposed at the one wide face of the handle, the pin (21) entering by part of its periphery with a close fit into a recess (20) which starts from the narrow side of the key shank (1).

## Revendications

1.- Clé comportant une tige (1, 1') et une poignée (2), l'extrémité de la tige de clé (1, 14) étant engagée de facon ajustée dans un alvéole (11, 36) orienté vers le côté étroit de la poignée (2) et étant fixée ici par une liaison amovible d'arrêt par emboîtement entre la tige de clé (1, 1') et la poignée (2), caractérisée en ce que la tige de clé (1, 1') est pourvue, à son extrémité d'engagement, d'un profil fourchu et en ce qu'une nervure (50) de la poignée (2) pénètre, de façon ajustée, dans son ouverture de fourche (51).

2.- Clé selon la revendication 1, caractérisée en ce que l'extrémité d'engagement fourchue est constituée par deux bras de fourche (48, 49), dont l'un (48) comporte un évidement d'arrêt (37) et présente, par rapport à l'autre bras de fourche (49), une autre largeur (B), notamment plus grande.

3.- Clé selon une des revendications 1 ou 2, caractérisée en ce que la zone de liaison d'arrêt est placée sur le bord étroit de la tige de clé (1') et est constituée par un poussoir (38) orienté en oblique et mobile par rapport à l'alvéole (36) sous l'action d'un ressort, en pénétrant de façon ajustée dans un évidement (37) partant du côté étroit de la tige de clé (1') et qui est agencé comme un évidement de coin de coin, la surface frontale (42) du poussoir (38) faisant un angle aigu par rapport à la direction d'engagement de la tige de clè et présentant un profil plié en forme de toit.

4.- Clé selon une des revendications 1 ou 2, caractérisée en ce que la zone de liaison d'arrêt est constituée par une broche (21) mobile dans une direction transversale de la poignée (2) en opposition à l'action d'un ressort et comportant une surface d'actionnement (27) dégagée en direction d'un côté large de la poignée, la broche (21) pénétrant par une partie de sa périphérie et de façon ajustée dans un évidement (20) partant du côté étroit de la tige de clé (1).
